# EUROPÄISCHE PATENTSCHRIFT

(11) **EP 0 197 296 B1**
(45) Veröffentlichungstag und Bekanntmachung des Hinweises auf die Patenterteilung: **27.06.1990**
(21) Anmeldenummer: 86102785.2
(22) Anmeldetag: 04.03.1986
(51) Int. Cl.: B41F 31/32, B41F 7/40

(54) **Schaltbare Vorrichtung zur Walzenan- und -abstellung in Farb- und/oder Feuchtwerken von Druckmaschinen**
Actuable roller tripping or lifting device in inking and/or damping units of printing machines
Dispositif manoeuvrable de soulèvement ou d'enlèvement des rouleaux dans les dispositifs d'encrage et/ou de mouillage de machines d'impression

(30) Priorität: 12.03.1985 DE 3508661
(43) Veröffentlichungstag der Anmeldung: 15.10.1986
(73) Patentinhaber: M.A.N.-ROLAND Druckmaschinen Aktiengesellschaft, 63012 Offenbach (DE)
(72) Erfinder: Wenzel, Jürgen, D-6452 Hainburg (DE)
(74) Vertreter: Marek, Joachim, Dipl.-Ing.

(56) Entgegenhaltungen:
- US-A- 3 067 674

## Beschreibung

Die Erfindung betrifft eine schaltbare Vorrichtung zur Walzenan- und- abstellung in Farb- und/ oder Feuchtwerken von Druckmaschinen, die in zwei Betriebsarten wahlweise automatisch über die Druckschaltung oder von Hand betätigbar ist und bei der ein die jeweilige Stellbewegung bewirkendes Drehmoment mit einer kraftschlüssigen Kupplung mittels eines gefederten, von Hand lösbaren selbsttätig einkuppelnden Verbindungselementes übertragbar ist.

Eine Vorrichtung dieser Gattung ist aus der Praxis bekannt. Von Nachteil ist, daß die kraftschlüssige Kupplung in beiden Betriebsarten mit dem gleichen Verbindungselement hergestellt wird. Die Kupplung muß hierzu durch raumgreifendes axiales Verschieben eines gefederten Keiles aus einer Nut eines für den automatischen Betrieb vorgesehenen An- und Abstellhebels von Hand gelöst werden, damit die Walzenan- und -abstellung unabhängig von der Druckschaltung mit einem Schalthebel vorgenommen werden kann. Beim Loslassen kuppelt der zuvor gelöste, gefederte Keil unter der Wirkung der Feder wieder selbstständig ein. Da der gefederte Keil stets in fester Verbindung mit dem Schalthebel bleibt, wird bei automatischerWalzenan- und -abstellung ein an sich unerwünschtes Drehmoment auch auf den Schalthebel für den Handbetrieb übertragen. Für den Bedienenden besteht hieraus eine permanente Unfallgefahr, weil durch den erfaßten Schalthebel Hand und Arm gestaucht werden können, wenn die Walzenen- und -abstellung zufällig gleichzeitig automatisch betätigt wird.

Letzteres gilt aus für die aus der US-A--3 067 674 bekannte Vorrichtung zum An- und Abschalten der Zylinder einer Offsetdruckmaschine entweder automatisch durch von Druckmittelzylindern über ein Schwenkgetriebe verdrehbare Exzenterbuchsen oder durch wahlweise von Hand verdrehbare Exzenterbuchsen mittels Handgriff, der in fester Antriebsverbindung mit dem Schwenkgetriebe steht.

Der Erfindung liegt daher die Aufgabe zugrunde, eine schaltbare Vorrichtung eingangs genannter Gattung zu Schaffen, die es ermöglicht, zwischen den Betriebsarten automatischer Betrieb und Handbetrieb in raumsparender Anordnung der kraftschlüssigen Kupplung umzuschalten, ohne dabei mit dem Schalthebel für den Handbetrieb in einem automatischen Betrieb ein Drehmoment übertragen zu können.

Diese Aufgabe wird gemäß dem kennzeichnenden Teil des ersten Anspruchs gelöst.

Der Vorteil der Erfindung besteht darin, daß die Walzenan- und -abstellung oben genannter Gattung mit verminderter Unfallgefahr schaltbar ist und zugleich eine raumsparende Anordnung der kraftschlüssigen Kupplung gewährleistet ist.

Anhand eines Ausführungsbeispieles wird die Erfindung nachfolgend näher erläutert.

Es zeigen:
Fig. eine schaltbare Vorrichtung zur Walzenan-und -abstellung als Teilansicht,
Fig. 2 die Vorrichtung gemäß Fig. 1 im Schnitt.

Zum An- und Abstellen von der Druckform werden die Auftragwalzen eines Farbwerkes in bekannter Weise beispielsweise mittels einer nicht dargestellten Schaltwelle verschwenkt, von der nur ein Koppelglied 1 zur Walzenan- und abstellung dargestellt ist. Die Auftragwalzen sind mit der Druckschaltung gekuppelt und stellen sich mit dem Druck automatisch an und ab. Hierzu ist ein Koppelglied 2, das auf einem Bolzen 3 in einem ersten An- und Abstellhebel 4 gelagert ist, bei Druckan- und -abstellung verschwenkbar. Der erste An- und Abstellhebel 4 ist auf einer Buchse 5 gelagert, die sich auf einer Zylinderpaßschraube 6 befindet, welche innen am Maschinengestell 7 befestigt ist. Ein Arretierbolzen 8 stellt eine formschlüssige Verbindung zu einem zweiten An- und Abstellhebel 9 her, der ringförmig konzentrisch über dem ersten An- und Abstellhebel 4 angeordnet ist. Der Arretierbolzen 8 ist in einer in dem ersten An- un Abstellhebel 4 radial befestigten Lagerbuchse 10 gleitend gelagert und wird unter dem Druck einer Feder 11 gegen eine Gleitfläche 12 an einem am Arretierbolzen 8 vorhandenen Zapfen 19 eines Schaltgriffes 13 gehalten. Der Schaltgriff 13 mit Zapfen 19 ist radial verschiebbar in einem Schalthebel 14 gelagert, der ringförmig konzentrisch über dem zweiten An- und Abstehhebel 9 angeordnet ist. Die Hubgröße der radialen Verschiebbewegung ist mittels einer in einer Nut 20 des Schaltgriffes 13 geführten Rändelschraube 15 exakt begrenzt. Der Schaltgriff 13 bleibt unter der Wirkung der Feder 11 stets in ausgekuppelter Stellung, so daß ein Drehmoment über den ersten An- und Abstellhebel 4, den Arretierbolzen 8, den zweiten An- und Abstellhebel 9 und das auf einem Exzenterbolzen 16 einstellbar gelagerte Koppelglied 1 zur automatischen Walzenabstellung un raumsparender Anordnung übertragen werden kann, ohne dabei den Schaltgriff 13 zu bewegen. Ein Zylinderstift 17 und ein federndes Druckstück 18 verhindern zugleich die Drehbewegung des Schalthebels 14. Bei automatischem Betrieb der Walzenen- und -abstellung ist außerdem stets gewährleistet, daß keine Stauch- und Quetschgefähr für Hand und Arm des Bedienenden besteht.

Wird durch Eindrücken des Schaltgriffes 13 der Arretierbolzen 8 aus dem zweiten An- und Abstellhebel 9 entsprechend dem Hub entfernt und somit die Verbindung aufgehoben, kann der manuelle Betrieb der Walzenen- und -abstellung ausgeführt werden. Hierzu stellt der Zapfen 19 eine kraftschlüssige Verbindung zum zweiten An- und Abstellhebel 9 her. Nach Loslassen des Schaltgriffes 13 rasten der Zapfen 19 mit dem Schaltgriff 13 sowie der Arretierbolzen 8 automatisch in die Ursprungslage zurück, so daß der automatische Betrieb der Walzenen- und -abstellung selbsttätig wieder gewährleistet ist.

### Bezugszeichenliste

1 Koppelglied
2 Koppelglied
3 Bolzen
4 An- und Abstellhebel
5 Buchse
6 Zylinderpaßschraube
7 Maschinengestell
8 Arretierbolzen
9 An- und Abstellhebel
10 Lagerbuchse
11 Feder
12 Gleitfäche
13 Schaltgriff
14 Schalthebel
15 Rändelschraube
16 Exzenterbolzen
17 Zylinderstift
18 Druckstück
19 Zapfen
20 Nut

## Patentansprüche

1. Schaltbare Vorrichtung zur Walzenan- und -abstellung in Farb- und/oder Feuchrwerken von Druckmaschinen, die in zwei Betriebsarten wahlweise automatisch über die Druckschaltung oder von Hand betätigbar ist und bei der ein die jeweilige Stellbewegung bewirkendes Drehmoment mit einer kraftschlüssigen Kupplung mittels eines gefederten von Hand lösbaren und selbsttätig einkuppelnden Verbindungselementes (8) übertragbar ist dadurch gekennzeichnet, daß auf einem am Maschinengestell (7) befestigen Zylinderpaßschraube (6) ein mit einem Koppelglied (2) zur automatischen An- und Abstellung verbundener erster An- und Abstellhebel (4), ein mit einem Koppelglied (1) zur Walzenan- und -abstellung verbundener zweiter An- und Abstellhebel (9) sowie ein einen Bedienungshandgriff (13) zur An-und Abstellung von Hand aufweisender Schalthebel (14) ringförmig konzentrisch übereinander angeordnet sind, daß ein als gefederter Arretierbolzen (8) ausgebildetes, mittels des Bedienungshandgriffes (13) radial in den An- und Abstellhebeln (4, 9) verschiebbares Verbindungselement vorhanden ist, durch das im Handbetrieb ein die Stellbewegung bewirkendes Drehmoment mittels eines Zapfens (19) am Bedienungshandgriff (13) nach Eindrücken des gefederten Arretierbolzens (8) mit dem Bedienungshandgriff (13) formschlüssig nur zum zweiten An- und Abstellhebel (9) übertragbar ist, während im automatischen Betrieb nach dem selbständigen Rückführend des gefederten Arretierbolzens (8) in die Ausgangslage ein Drehmoment vom ersten An- und Abstellhebel (4) zum zweiten An- und Abstellhebei (9) bei ruhendem Schalthebel (14) übertragbar ist.

2. Vorrichtung nach Anspruch 1, dadurch gekennzeichnet, daß das Koppelglied (1) zur Walzenan- und abstellung einstellbar auf einem Exzenterbolzen (16) gelagert ist.

## Revendications

1. Dispositif commutable pour la mise en et hors service de rouleaux dans des unités d'encrage et/ou de mouillage de machines imprimantes, qui est actionnable, selon deux modes de fonctionnement, au choix automatiquement par l'intermédiaire de la commande de pression ou manuellement, et dans lequel un couple de rotation provoquant le mouvement de réglage respectif peut être transmis avec un embrayage à friction au moyen d'un élément de liaison (8) chargé par ressort, s'embrayant automatiquement et manuellement débrayable, caractérisé en ce que, sur un boulon calibré cylindrique (6) fixé au bâti de la machine, sont superposés, de façon concentrique et annulaire, un premier levier (4), relié à un organe de couplage (2), pous la mise en et hors service automatique, un second levier (9), relié à un organe de couplage (1), pour la mise en et hors service des rouleaux, ainsi qu'un levier de commande (14) présentant une poignée de manoeuvre (13) pour la mise en et hors service manuelle, en ce qu'il existe un élément de liaison réalise sous forme d'un boulon d'arrêt chargé par ressort (8), déplaçable radialement dans les leviers (4, 9) au moyen de la poignée de manoeuvre (13), grâce auquel, en fonctionnement manuel, un couple de rotation provoquant le mouvement de réglage peut être seulement transmis mécaniquement au second levier (9) au moyen d'un tourillon (19) sur la poignée de manoeuvre (13) après enfoncement du boulon d'arrêt chargé par ressort (8) par la poignée de manoeuvre (13), tandis que, en fonctionnement automatique, après le retour automatique du boulon d'arrêt chargé par ressort (8) dans la position initiale, un couple de rotation peut être transmis du premier levier (4) au second levier (9), alors que le levier de commande (14) est au repos.

2. Dispositif selon la revendication 1, caractérisé en ce que l'organe de couplage (1) pour la mise en et hors service des rouleaux est monté réglable sur une boulon d'excentrique (16).

## Claims

1. Actuatable device for roller application and lifting in inking and/or damping units of printing presses which, according to choice, is operable in two operation modes automatically via the press circuit or by hand, and in which a turning moment activating the respective adjusting movement is transferable with a force positive coupling via a sprung hand releasable and automatically engaging connection element (8), characterised in that on a cylindrical fitting bolt (6) fixed to the press frame (7) there are arranged annularly concentrically one above the other a first application and lifting lever (4) connected with a coupling member (2) for automatic application and lifting a second application and lifting lever (9) connected with a coupling member (1) for roller application and lifting, as well as an actuation lever (14) having an activation handle (13) for application and lifting by hand that a connection element is present constructed as a sprung catch pin (8) which is slidable by means of the activation handle (13) radially in the application and lifting levers (4, 9) by means of which, in hand operation, a turning moment effecting the adjusting movement can be transferred positively by means of a peg (19) on the activating handle (13) after pressing in the spring lock pin (8) with the activating handle (13) only to the second application and lifting lever (9), while in automatic operation following the automatic return of the spring locking pin (8) into the out position a turning movement can be transferred from the first application and lifting lever (4) to the second application and lifting lever (9) with the switching lever (14) undisturbed.

2. Device according to Claim 1, characterised in that the coupling member (1) for roller application and lifting is mounted adjustably on an eccentric bolt (16).
